# FASCICULE DE BREVET EUROPEEN

(11) **EP 3 350 888 B1**
(45) Date de publication et mention de la délivrance du brevet: **19.02.2020**
(21) Numéro de dépôt: 16809946.3
(22) Date de dépôt: 28.10.2016
(51) Int. Cl.: H01R 13/639, H01R 24/64, H01R 13/50, H01R 13/46

(54) **PRISE FEMELLE DE CONNECTEUR COMPRENANT UN VERROU**
STECKVERBINDER MIT VERRIEGELUNGSMECHANISMEN
SOCKET CONNECTOR COMPRISING LOCKING MEANS

(30) Priorité: 30.11.2015 FR 1561555
(43) Date de publication de la demande: 25.07.2018
(73) Titulaire: Legrand France, 87000 Limoges (FR); Legrand SNC, 87000 Limoges (FR)
(72) Inventeur: GUITARD, Julien, 38160 Saint Antoine L'Abbaye (FR); REVOL, Didier, 38160 Chatte (FR)
(74) Mandataire: Novagraaf Technologies
(86) Numéro de dépôt international: PCT/FR2016/052810
(87) Numéro de publication internationale: WO 2017/093624

(56) Documents cités:
- EP-A1- 2 806 500
- DE-A1-102008 064 535
- DE-U1-202012 100 261
- DE-U1-202012 100 261
- US-A- 6 123 572
- US-A1- 2005 079 750

## Description

### 1. Domaine de l'invention

L'invention concerne le domaine des connecteurs de réseaux informatiques et de télécommunication. Elle concerne plus particulièrement une prise femelle de connecteur, par exemple un connecteur RJ45, comprenant un verrou apte à verrouiller ou à déverrouiller le connecteur. Un tel connecteur est typiquement destiné à être utilisé dans un panneau de brassage, en particulier dans un panneau de brassage haute-densité.

### 2. Art antérieur

Classiquement, les connecteurs sont composés d'une prise femelle, fixée à un panneau de brassage ou à un mur, et d'une prise mâle, solidaire d'un câble de connexion tel qu'un câble de brassage, apte à s'enficher dans la prise femelle. La prise femelle comprend un corps de prise destiné à se connecter par une face avant à la prise mâle. Le corps de prise comporte des contacts à déplacement d'isolant agencés de sorte à recevoir chacun des brins contenus dans un câble d'amenée. La prise femelle comprend également un module de connexion comportant plusieurs emplacements destinés à recevoir chacun une extrémité d'un brin du câble. Le module de connexion est soit fixe, soit articulé par rapport au corps de prise ou séparé du corps de prise. Lorsque le module de connexion est articulé ou séparé, il est agencé de manière à s'enficher par une face arrière du corps de prise ou par une face latérale, de sorte à pousser chaque brin contre le contact à déplacement d'isolant correspondant.

Dans le cas d'un module de connexion articulé ou séparé, il est connu d'équiper la prise femelle d'au moins un levier presseur monté en pivotement sur le corps de prise. Le levier présente une position ouverte, dans laquelle le levier ne contraint pas le module de connexion, et une position fermée, dans laquelle le levier contraint le module de connexion dans une position de complet enfichage.

Il est connu, afin de maintenir le levier presseur en position fermée, d'équiper la prise femelle d'un système de verrouillage. Certains connecteurs ne permettent pas un verrouillage manuel et requièrent l'usage d'un outil pour la mise en œuvre du système de verrouillage. D'autres connecteurs disposent d'un système de verrouillage manuel mais la manipulation nécessaire pour verrouiller le connecteur est laborieuse du fait d'une zone de préhension réduite et parfois douloureuse en raison d'une mauvaise ergonomie du système de verrouillage.

Pour certains connecteurs le système de déverrouillage est inexistant ce qui impose une destruction du connecteur en cas de modification du câblage du connecteur, notamment lors des opérations de maintenance. Les connecteurs comportant un système de déverrouillage sont conçus de manière à éviter un déverrouillage accidentel, ce qui se traduit fréquemment par une mauvaise ergonomie de déverrouillage.

DE202012100261U décrit un connecteur selon le préambule de la revendication 1.

### 3. Objectifs de l'invention

La présente invention propose une solution visant à pallier les inconvénients précités. Un objectif de l'invention est de proposer un connecteur comprenant un verrou permettant de verrouiller et de déverrouiller le connecteur manuellement de manière ergonomique tout en évitant les déverrouillages accidentels.

### 4. Résumé de l'invention

L'invention concerne une prise femelle de type connecteur comprenant un corps comportant une face avant comprenant un orifice destiné à recevoir une prise mâle complémentaire et comportant une pluralité de contacts à déplacement d'isolant ; un module de connexion distinct comportant une pluralité d'emplacements destinés à recevoir chacun une extrémité d'un brin d'un câble et agencé de manière à s'enficher par une face arrière du corps de sorte à pousser chaque brin contre le contact à déplacement d'isolant correspondant ; et un levier monté en pivotement sur le corps de sorte à être mobile entre une position ouverte et une position fermée atteinte après abaissement du levier de manière à saisir une face arrière du module et à le pousser jusqu'à une position de complet enfichage. La prise femelle comprend un verrou mobile selon un mécanisme de coulissement entre une position verrouillée, dans laquelle le verrou est agencé de sorte à maintenir le levier en position fermée, et une position déverrouillée.

Le verrou monté en coulissement permet d'assurer un verrouillage ergonomique, intuitif et sûr. La manipulation de déverrouillage est la même que la manipulation de verrouillage en sens inverse. Le déverrouillage est donc également ergonomique et intuitif.

Selon un mode de réalisation particulier, le mécanisme de coulissement comporte au moins une coulisse, telle qu'une fente ou une rainure, et au moins un élément coulissant, tel qu'un ergot ou une tige.

Selon un mode de réalisation particulier, la coulisse est solidaire du verrou et l'élément coulissant est solidaire du levier. Par exemple, la coulisse est une fente dans le verrou dans laquelle vient coulisser un ergot du levier.

Selon un mode de réalisation particulier, le verrou présente une forme générale en U qui coopère avec le levier. Plus précisément, le verrou en U coopère avec deux faces latérales du levier et une face supérieure. Le verrou comporte alors deux fentes, une sur chaque branche du U et le levier comporte deux ergots, un sur chaque face latérale. La forme en U confère au verrou une large zone de préhension, ce qui contribue à son ergonomie.

Selon un mode de réalisation particulier, la coulisse est solidaire du levier et l'élément coulissant est solidaire du verrou. Par exemple, la coulisse est une fente dans le levier dans laquelle vient coulisser un ergot du verrou.

Selon un mode de réalisation particulier le corps comporte un logement destiné au verrou. Le verrou est agencé de manière à être mis en prise avec le logement en position verrouillée.

Selon un mode de réalisation particulier le module comporte un logement destiné au verrou. Le verrou est agencé de manière à être mis en prise avec le logement en position verrouillée.

Selon un mode de réalisation particulier, le verrou est monté en coulissement sur le corps. Par exemple, le corps comporte une coulisse dans laquelle une tige vient coulisser de sorte qu'en position verrouillée du verrou, une extrémité de la tige est en prise avec le levier en position fermée.

Selon un mode de réalisation particulier, le verrou est monté en coulissement sur le module. Par exemple, le module comporte une coulisse dans laquelle une tige vient coulisser de sorte qu'en position verrouillée du verrou, une extrémité de la tige est en prise avec le levier en position fermée. Selon un mode de réalisation particulier, le mécanisme de coulissement comporte un point dur entre la position verrouillée et la position déverrouillée.

On entend par point dur un élément dans une articulation, tel qu'une zone de frottements ou une excroissance, augmentant la force nécessaire pour actionner l'articulation entre deux positions.

Le point dur permet d'empêcher le passage accidentel du verrou d'une position à une autre en l'absence de manipulation. Il permet en particulier d'empêcher un déverrouillage accidentel.

Selon un mode de réalisation particulier, le verrou comporte une zone de déformation comprenant le point dur. La zone de déformation permet une déformation élastique locale autour du point dur de manière à faciliter le passage du point dur. Par exemple, une zone de déformation d'un ou deux millimètres d'épaisseur est créée entre la coulisse et une fente parallèle à la coulisse. Lors du passage du point dur, la zone de déformation se déforme de manière à ce qu'une portion de la zone de déformation se déplace dans la fente parallèle.

Selon un mode de réalisation particulier, la prise femelle comporte un mécanisme de rappel du verrou agencé de manière à rappeler le verrou dans la position verrouillée en l'absence de manipulation du verrou.

Selon un mode de réalisation particulier, le verrou est en position verrouillée lorsque le levier est en position fermée. Ainsi, la manipulation qui consiste à fermer le levier permet, dans un même mouvement de verrouiller le verrou. Par exemple, dans un mouvement d'abaissement du levier, un plan incliné repousse le verrou en position déverrouillée puis le plan incliné s'interrompt et un mécanisme de rappel rappelle le verrou dans la position verrouillée

Selon un mode de réalisation particulier, la prise femelle comporte un affichage indiquant la position verrouillée ou la position déverrouillée afin de rendre la manipulation du verrou intuitive.

Selon un mode de réalisation particulier, le verrou comporte une zone de préhension antidérapante afin d'éviter à l'utilisateur de glisser lors du verrouillage ou du déverrouillage du verrou.

### 5. Liste des figures

D'autres caractéristiques et avantages innovants ressortiront de la description ci-après, fournie à titre indicatif et nullement limitatif, en référence aux dessins annexés, dans lesquels :
- La figure 1 représente une vue schématique en perspective d'une prise femelle de connecteur selon un mode de réalisation de l'invention ;
- La figure 2 représente une vue schématique de côté d'une prise femelle de connecteur selon le mode de réalisation de la figure 1 dans une position ouverte du levier ;
- La figure 3 représente une vue schématique de côté d'une prise femelle de connecteur selon le mode de réalisation de la figure 1 dans une position fermée du levier et une position verrouillée du verrou ;
- La figure 4 représente une vue schématique de dessus d'une prise femelle de connecteur selon le mode de réalisation de la figure 1 dans une position fermée du levier et une position déverrouillée du verrou ;
- La figure 5 représente une vue schématique de dessus d'une prise femelle de connecteur selon le mode de réalisation de la figure 1 dans une position fermée du levier et une position verrouillée du verrou ;
- La figure 6 représente une vue schématique du verrou d'une prise femelle de connecteur selon le mode de réalisation de la figure 1.

### 6. Description détaillée

En référence aux figures 1 à 6, est représentée une prise femelle selon un mode de réalisation de l'invention par rapport à un axe longitudinal X et un axe vertical Z. La prise femelle représentée est de type RJ45. L'invention concerne plus généralement un connecteur de réseaux informatiques et de télécommunication tel qu'un connecteur RJ11, RJ12, RJ25, RJ45, ARJ45 ou RJ48.

La prise femelle comporte un corps 1, un module 2 et un levier 3. Le corps 1 s'étend selon l'axe longitudinal X et comporte une face avant 12, l'avant étant défini par le sens du vecteur X. La face avant 12 comprend un orifice 15 destiné à recevoir une prise mâle complémentaire de la prise femelle. Le corps 1 comporte des contacts à déplacement d'isolant (non représentés) destinés à recevoir chacun un brin d'un câble 4 d'amenée. Le corps 1 comporte également une face arrière 13, l'arrière étant défini par le sens opposé à celui du vecteur X, destinée à recevoir le module 2. Le corps comporte aussi une face supérieure 16, définie comme la face la plus haute suivant le vecteur vertical Z, destinée à supporter le levier 3.

Le module 2 est un élément séparé du corps de prise comportant plusieurs emplacements 21 destinés à recevoir chacun une extrémité d'un brin du câble 4. Le module 2 est agencé de manière à s'enficher par un orifice de la face arrière 13 du corps 1 afin de pousser chaque brin contre le contact à déplacement d'isolant correspondant.

Le levier 3 est monté en pivotement autour d'un axe 14 de la face supérieure 16. L'axe 14 est constitué par le fond arrondi d'un logement 17 formé entre la face supérieure 16 et une languette 18 s'étendant parallèlement à la face supérieure 16, en direction de la face avant 12. L'axe 14 coopère avec un pivot 34 de forme cylindrique présent à une extrémité libre du levier 3 et constitué par un bord d'une fenêtre 35.

En référence à la figure 2, le levier 3 présente une position ouverte dans laquelle le levier 3 est dissocié du module 2. En référence à la figure 3, le levier 3 présente une position fermée dans laquelle le levier 3 est rabattu de sorte à saisir une face arrière du module 2 conformé en conséquence et à le pousser jusqu'à une position de complet enfichage. Avantageusement, le levier 3 comporte un bras 33 allongé selon une direction perpendiculaire à l'axe 14 afin d'obtenir un effet de bras de levier permettant de réduire l'effort nécessaire pour pousser le module 2 jusqu'à une position de complet enfichage. En position ouverte du levier, la portion allongée forme un angle d'ouverture qui diminue au fur et à mesure de la fermeture du levier jusqu'à être sensiblement nul en position fermée.

Le levier 3 comprend un verrou 31 comportant une position verrouillée dans laquelle le levier 3 est bloqué dans la position fermée et une position déverrouillée dans laquelle le levier 3 est libre de passer de la position fermée à la position ouverte. Le verrou 31 est agencé de manière à passer d'une position à l'autre par une manipulation manuelle. Dans le mode de réalisation représenté dans les figures 1 à 4, le verrou coulisse selon un axe parallèle au segment longitudinal reliant la face avant 12 du corps 1 à la face arrière 13 du corps 1 en position fermée du levier 3. Le verrou 31 coopère avec le levier 3 et le corps 1. Avantageusement, le verrou 31 présente une forme en U de manière à prendre en étau l'extrémité distale du levier 3. L'ergonomie de la manipulation du verrou 31 est favorisée par une forme allongée du connecteur, d'une longueur de l'ordre de quelques centimètres. L'ergonomie est également privilégiée par une faible course du verrou 31, de l'ordre de quelques millimètres, et par une zone de préhension antidérapante 310 sur une portion supérieure du verrou 31 reliant deux portions latérales.

En référence à la figure 4, un affichage sur le levier presseur permet d'identifier la position verrouillée par la mention « LOCKED » 312 et la position déverrouillée par la mention « OPEN » 311. En position verrouillée, le verrou est positionné de manière à cacher la mention « OPEN » 311 et à découvrir la mention « LOCKED » 312 et inversement pour la position déverrouillée. En variante, ces mentions peuvent être remplacées par un code couleur.

Selon un mode de réalisation préféré, le corps 1 comporte un logement 11 en forme de crochet destiné à être en prise avec une extrémité du verrou 31 conformée en conséquence. L'emboîtement ainsi obtenu maintient le levier presseur en position fermée. En variante, le logement 11 est solidaire du module 2.

En référence aux figures 2, 3 et 5, le verrou 31 coulisse selon un mécanisme de coulissement comportant une coulisse 313, par exemple une rainure ou une fente, et un élément coulissant 32 apte à coulisser dans la coulisse 313. La coulisse 313 est solidaire du verrou 31 et l'élément coulissant 32 est solidaire du levier 3. En variante, la coulisse 313 est solidaire du levier 3 et l'élément coulissant 32 est solidaire du verrou 31.

Avantageusement, la coulisse 313 comporte un point dur 314 en son milieu de sorte à ce qu'un effort soit requis pour permettre à l'élément coulissant 32 de passer le point dur 314. Cet agencement permet de maintenir le verrou dans une position verrouillée ou déverrouillée en l'absence de manipulation. Selon un mode de réalisation préféré, le verrou 31 comporte un évidement 315 à proximité du point dur 314, par exemple une rainure parallèle à la coulisse 313, agencé de sorte à permettre une déformation élastique de la portion du verrou comprise entre la coulisse 313 et l'évidement 315 lors du passage du point dur 314 par l'élément coulissant 32 entre la position verrouillée et la position déverrouillée.

Selon d'autres modes de réalisation, le verrou est monté en coulissement par rapport au corps 1 ou au module 2 de sorte à être en prise avec le levier 3 en position verrouillée. Dans le mode de réalisation où le verrou est monté en coulissement par rapport au corps 1, la coulisse 313 est solidaire du corps 1 et l'élément coulissant 32 est une tige. La position verrouillée du verrou est obtenue lorsqu'une extrémité de la tige vient se loger dans un logement du levier 3 en position fermée. Dans le mode de réalisation où le verrou est monté en coulissement par rapport au module 2, la coulisse 313 est solidaire du module 2 et l'élément coulissant est une tige. De manière analogue à ce qui est décrit plus haut, la position verrouillée est obtenue lorsqu'une extrémité de la tige vient se loger dans un logement du levier 3 en position fermée.

Selon un mode de réalisation non représenté, le verrou 31 comporte un mécanisme de rappel, de type ressort ou élément élastique, agencé de manière à rappeler le verrou 31 dans la position verrouillée en l'absence de manipulation du verrou 31.

Selon un mode de réalisation perfectionné, le verrou 31 comportant un mécanisme de rappel tel que décrit ci-dessus, le verrou 31 est agencé de manière à être automatiquement en position verrouillée lorsque le levier est en position fermée. Par exemple, le corps 1 comporte un plan incliné dans le prolongement du logement 11, agencé de manière à ce qu'une extrémité du verrou vienne en contact avec le plan incliné au cours du mouvement de fermeture du levier 3, de sorte que la progression du mouvement de fermeture provoque une pression sur ladite extrémité faisant coulisser le verrou de la position verrouillée à la position déverrouillée. Lorsque ladite extrémité quitte le plan incliné, le mécanisme de rappel pousse le verrou en position verrouillée, l'extrémité se place alors dans le logement 11.

## Revendications

1. Prise femelle de type connecteur comprenant :
- un corps (1) comportant une face avant (12) comprenant un orifice (15) destiné à recevoir une prise mâle complémentaire et comportant une pluralité de contacts à déplacement d'isolant ;
- un module (2) de connexion distinct comportant une pluralité d'emplacements (21) destinés à recevoir chacun une extrémité d'un brin d'un câble (4) et agencé de manière à s'enficher par une face arrière (13) du corps (1) de sorte à pousser chaque brin contre le contact à déplacement d'isolant correspondant ; et
- un levier (3) monté en pivotement sur le corps (1) de sorte à être mobile entre une position ouverte et une position fermée atteinte après abaissement du levier (3) de manière à saisir une face arrière du module (2) et à le pousser jusqu'à une position de complet enfichage ;
la prise femelle étant **caractérisée en ce qu'**elle comprend un verrou (31) mobile selon un mécanisme de coulissement entre une position verrouillée, dans laquelle le verrou (31) est agencé de sorte à maintenir le levier (3) en position fermée, et une position déverrouillée.

2. Prise femelle selon la revendication précédente, **caractérisée en ce que** le mécanisme de coulissement comporte au moins une coulisse (313) et au moins un élément coulissant (32).

3. Prise femelle selon la revendication précédente, **caractérisée en ce que** la coulisse (313) est solidaire du verrou (31) et l'élément coulissant (32) est solidaire du levier (3).

4. Prise femelle selon la revendication précédente, **caractérisée en ce que** le verrou (31) présente une forme en U coopérant avec le levier (3).

5. Prise femelle selon la revendication 3 ou 4, **caractérisée en ce que** le corps (1) comporte un logement (11) destiné au verrou (31).

6. Prise femelle selon l'une quelconque des revendications précédentes, **caractérisée en ce que** le mécanisme de coulissement comporte un point dur (314) entre la position verrouillée et la position déverrouillée.

7. Prise femelle selon la revendication précédente, **caractérisée en ce que** le verrou comporte une zone de déformation comprenant le point dur (314).

8. Prise femelle selon l'une quelconque des revendications précédentes, **caractérisée en ce que** le verrou (31) est en position verrouillée lorsque le levier (3) est en position fermée.

9. Prise femelle selon l'une quelconque des revendications précédentes, **caractérisée en ce qu'**elle comporte un affichage (311 ou 312) indiquant la position verrouillée ou la position déverrouillée.

10. Prise femelle selon l'une quelconque des revendications précédentes, **caractérisée en ce que** le verrou (31) comporte une zone de préhension antidérapante (310).

## Patentansprüche

1. Buchse vom Steckverbinder-Typ, umfassend:
- einen Körper (1), der eine Vorderseite (12) umfasst, die eine Öffnung (15) umfasst, welche dazu bestimmt ist, einen komplementären Stecker aufzunehmen, und eine Vielzahl von Schneidklemmkontakten umfasst;
- ein separates Verbindungsmodul (2), das eine Vielzahl von Plätzen (21) umfasst, die dazu bestimmt sind, jeder ein Ende einer Ader eines Kabels (4) aufzunehmen, und eingerichtet ist, um sich von einer Rückseite (13) des Körpers (1) her so einzustecken, dass jede Ader gegen den entsprechenden Schneidklemmkontakt gedrückt wird; und
- einen Hebel (3), der schwenkbar so am Körper (1) angebracht ist, dass er zwischen einer offenen Stellung und einer geschlossenen Stellung beweglich ist, die nach Herunterdrücken des Hebels (3) erreicht wird, um eine Rückseite des Moduls (2) zu erfassen und dasselbe bis zu einer vollständigen Einsteckstellung zu drücken;
wobei die Buchse **dadurch gekennzeichnet ist, dass** sie einen Riegel (31) umfasst, der einem Schiebemechanismus gemäß zwischen einer Verriegelten Stellung, in der der Riegel (31) so eingerichtet ist, dass er den Hebel (3) in geschlossener Stellung hält, und einer entriegelten Stellung beweglich ist.

2. Buchse nach dem vorstehenden Anspruch, **dadurch gekennzeichnet, dass** der Schiebemechanismus mindestens einen Schieber (313) und mindestens ein verschiebbares Element (32) umfasst.

3. Buchse nach dem vorstehenden Anspruch, **dadurch gekennzeichnet, dass** der Schieber (313) fest mit dem Riegel (31) verbunden ist, und das verschiebbare Element (32) fest mit dem Hebel (3) verbunden ist.

4. Buchse nach dem vorstehenden Anspruch, **dadurch gekennzeichnet, dass** der Riegel (31) eine U-Form aufweist, die mit dem Hebel (3) zusammenwirkt.

5. Buchse nach Anspruch 3 oder 4, **dadurch gekennzeichnet, dass** der Körper (1) eine Aufnahme (11) umfasst, die für den Riegel (31) bestimmt ist.

6. Buchse nach einem der vorstehenden Ansprüche, **dadurch gekennzeichnet, dass** der Schiebemechanismus zwischen der verriegelten Stellung und der entriegelten Stellung einen schwergängigen Punkt (314) umfasst.

7. Buchse nach dem vorstehenden Anspruch, **dadurch gekennzeichnet, dass** der Riegel eine Verformungszone umfasst, die den schwergängigen Punkt (314) umfasst.

8. Buchse nach einem der vorstehenden Ansprüche, **dadurch gekennzeichnet, dass** sich der Riegel (31) in verriegelter Stellung befindet, wenn sich der Hebel (3) in geschlossener Stellung befindet.

9. Buchse nach einem der vorstehenden Ansprüche, **dadurch gekennzeichnet, dass** sie eine Anzeige (311 oder 312) umfasst, die die verriegelte Stellung oder die entriegelte Stellung angibt.

10. Buchse nach einem der vorstehenden Ansprüche, **dadurch gekennzeichnet, dass** der Riegel (31) eine rutschfeste Griffzone (310) aufweist.

## Claims

1. Connector-type female plug comprising:
- a body (1) comprising a front face (12) comprising an orifice (15) intended to receive a complementary male plug and comprising a plurality of insulation displacement contacts;
- a separate connection module (2) comprising a plurality of slots (21) each intended to receive an end of a strand of a cable (4) and arranged so as to be plugged into by a rear face (13) of the body (1) in such a way as to push each strand against the corresponding insulation displacement contact; and
- a lever (3) pivotably mounted on the body (1) in such a way as to be able to move between an open position and a closed position attained after lowering the lever (3) in such a way as to grasp a rear face of the module (2) and to push the module (2) into a completely plugged-in position;
the female plug being **characterised in that** it comprises a lock (31) mobile according to a sliding movement between a locked position, in which the lock (31) is arranged in such a way as to hold the lever (3) in the closed position, and an unlocked position.

2. Female plug as claimed in the preceding claim, **characterised in that** the sliding mechanism comprises at least one slide (313) and at least one sliding element (32) .

3. Female plug as claimed in the preceding claim, **characterised in that** the slide (313) is integral with the lock (31) and the sliding element (32) is integral with the lever (3).

4. Female plug as claimed in the preceding claim, **characterised in that** the lock (31) has a U shape that cooperates with the lever (3).

5. Female plug according to claim 3 or 4, **characterised in that** the body (1) comprises a housing (11) intended for the lock (31).

6. Female plug as claimed in any preceding claim, **characterised in that** the sliding mechanism comprises a hard spot (314) between the locked position and the unlocked position.

7. Female plug as claimed in the preceding claim, **characterised in that** the lock comprises a deformation zone comprising the hard spot (314).

8. Female plug as claimed in any preceding claim, **characterised in that** the lock (31) is in the locked position when the lever (3) is in the closed position.

9. Female plug as claimed in any preceding claim, **characterised in that** it comprises a display (311 or 312) which indicates the locked position or the unlocked position.

10. Female plug as claimed in any preceding claim, **characterised in that** the lock (31) comprises a non-slip gripping zone (310).
